# EUROPÄISCHE PATENTSCHRIFT

(11) **EP 0 123 295 B1**
(45) Veröffentlichungstag und Bekanntmachung des Hinweises auf die Patenterteilung: **20.07.1988**
(21) Anmeldenummer: 84104464.7
(22) Anmeldetag: 19.04.1984
(51) Int. Cl.: A61H 7/00

(54) **Massagegerät**
Massage apparatus
Appareil de massage

(30) Priorität: 26.04.1983 DE 3315041; 09.03.1984 DE 8407237 U
(43) Veröffentlichungstag der Anmeldung: 31.10.1984
(73) Patentinhaber: Czeczerski, Nordfried, D-6710 Frankenthal 4 (DE)
(72) Erfinder: Czeczerski, Nordfried, D-6710 Frankenthal 4 (DE)
(74) Vertreter: Fischer, Wolf-Dieter, Dipl.-Ing.

(56) Entgegenhaltungen:
- EP-A- 0 124 652
- BE-A- 893 388
- DE-A- 2 429 808

## Beschreibung

Die Erfindung betrifft ein Massagegerät mit einem Bürstenaggregat, das an einer senkrechten Führungssäule mit Hilfe eines druckmittelbetriebenen Zylinder/Kolbenaggregates heb- und senkbar geführt ist, und das mindestens eine rotierende Bürste aufweist, die an einer Welle mit Ritzel angeordnet ist und die an einer Zahnstange abrollend in Drehung versetzbar ist, wobei der Kolben des Zylinders durch ein Steuerventil vom Druckmittel wechselweise beaufschlagbar ist.

Es ist ein derartiges Massagegerät bekannt (DE-A-2 429 808), bei dem an einer als Vierkahntrohr ausgebildeten Führungssäule eine rotierende Walze oder Bürste angeordnet ist, deren Achse senkrecht zur Führungssäule verläuft. Die Bürste oder Walze ist mit einem gesonderten Antriebsmotor versehen und wird durch das Zylinder/Kolbenaggregat auf und ab bewegt, wobei der druckmittelbetriebene Zylinder an die Wasserleitung angeschlossen wird. Der Zylinder ist doppelt beaufschlagbar und zwar über ein Steuerventil. Der wesentliche Nachteil dieses bekannten Gerätes besteht darin, daß lediglich eine Bürste angeordnet ist, die mit einem zusätzlichen Antriebsmotor versehen werden muß. Ein weiterer wesentlicher Nachteil besteht darin, daß zusätzliche besondere Befestigungs- und Halterungseinrichtungen für das Zylinder-/Kolbenaggregat vorgesehen sein müssen. Durch die Anordnung einer einzigen waagrecht liegenden Bürste läßt sich eine besondere Massagewirkung nicht erzielen.

Es ist weiterhin ein derartiges Massagegerät bekannt (BE-A-893 388), das ein Zylinder- /Kolbenaggregat aufweist, das über ein Zahnrad mit Zahnstange einen Schlitten antreibt, an dem eine Bürste gelagert ist. Der Antrieb der Bürste erfolgt über eine zweite Zahnstange, auf der die mit einem Zahnrad versehene Bürste abrollt. Auch mit diesem Gerät läßt sich eine besondere Massagewirkung nicht erzielen, wobei der komplizierte mechanische antriebstechnische Aufwand ein besonders groß dimensioniertes Antriebsaggregat erfordert. Der einseitige Antrieb des Schlittens neigt zu einem Verkanten und Blockieren dieses Bauteiles.

Der Erfindung liegt die Aufgabe zugrunde, ein Massagegerät vorzuschlagen, bei dem unter Erzielung einer verbesserten Massagewirkung ein robuster Antrieb der Bürsten gewährleistet ist.

Diese Aufgabe wird nach der Erfindung dadurch gelöst, daß
a) das Bürstenaggregat zwei Bürsten aufweist, die in einem Gehäuse gelagert sind und von denen jede an einer ihr zugeordneten Welle mit Ritzel angeordnet ist,
b) daß jedes der zwei Ritzel in eine ihm zugeordnete seitlich an der Führungssäule angebrachten Zahnstange so eingreift, daß die Bürsten gegensinnig zueinander angetrieben sind,
c) und daß das Gehäuse die Führungssäule
umschließt.

Es ist vorteilhaft, daß der an einer Kolbenstange angeordete Kolben an einer Quertraverse befestigt ist, die mit Hilfe von Verbindungsstangen mit dem Gehäuse verbunden ist.

Eine vorteilhafte Ausführungsform besteht darin, daß der Kolben mit Hilfe eines Zugseiles, das über eine obere und untere Seilrolle geführt ist, mit dem Gehäuse verbunden ist, wobei an beiden Seiten des Gehäuses Führungsbänder angeordnet sind.

Es wird vorgeschlagen, daß an der Quertraverse und dem Gehäuse Anschläge zum Umsteuern des Ventils vorgesehen sind.

Es ist weiterhin vorteilhaft, daß in einer Gehäuseabdeckung entsprechend dem Verschiebeweg Schlitze für den Durchtritt der Bürsten vorgesehen sind und die Bürstenkörper in Schutzgehäusen angeordnet sind, die einen im Schlitz geführten Ansatz aufweisen.

Weiterhin wird vorgeschlagen, daß die Führungssäule an ein Wandhalterung höhenverstellbar angeordnet ist.

Eine weitere vorteilhafte Ausführungsform besteht darin, da auf der Bürstenantriebswelle eine Halterungsscheibe befestigt ist, auf die der Bürstenkörper aufsteckbar ist, wobei die Halterungsscheibe eine Anzahl von Bohrungen aufweist, in die Tüllen aus elastischem Material eingesetzt sind und daß an der Rückseite des Bürstenkörpers in die Tüllen einsteckbare Nippel angebracht sind.

Es wird weiterhin vorgeschlagen, daß der Bürstenkörper eine ringförmigen Wulst aufweist, der über den Rand der Halterungsscheibe gesteckt ist.

Es ist außerdem vorteilhaft, daß die Halterungsscheibe eine Wellenaufstecknabe besitzt, wobei in dem Bürstenkörper ein entsprechende Ausnehmung vorgesehen ist.

Schließlich wird vorgeschlagen, daß an dem Bürstenkörper igelförmig angeordnete Stäbe befestigt sind.

Die Erfindung bringt den wesentlichen Vorteil, daß ein automatisch arbeitendes, besonders stabiles und mit einfachen konstruktiven Mitteln aufgebautes Massagegerät vorliegt, wobei durch die beiden gegenläufig arbeitenden Bürsten eine besonders gute Massagewirkung erzielt wird. Der besondere konstruktive Vorteil ergibt sich auch dadurch, daß die Kolben-/Zylindereinheit durch das Bürstenaggregat selbst in Verbindung mit der Führungssäule zentriert wird. Hierbei ist es auch von wesentlicher Bedeutung, daß die rotierenden Bürsten bestimmten Anforderungen genügen, da auf die Bürsten besondere Kräfte und Bewegungen einwirken. Die verschiedensten, bei derartigen Massagegeräten notwendigen Ausführungen lassen sich leicht auswechseln, wobei darüberhinaus für den Betrieb eine stabile Halterung gewährleistet ist. Ein weiterer Vorteil der Anordnung dieser Bürsten besteht darin daß die Herstellung mit einfachen Formen und Mitteln erreichbar ist. Das Auswechseln geschieht durch einfaches Abziehen des Bürstenkörpers und Aufstecken eines neuen Bürstenkörpers, wobei irgendwelche Schraubarbeiten nicht erforderlich sind.

Die Erfindung wird in der nachfolgenden Beschreibung anhand von in den Zeichnungen dargestellten Ausführungsbeispielen näher erläutert.

Es zeigen,
Fig. 1 eine Ausführungsform des Massagegerätes nach der Erfindung im Aufriß, wobei der Übersicht halber die Abdeckung nicht gezeichnet ist,
Fig. 2 ein Seitenansicht von Fig. 1
Fig. 3 einen Schnitt nach der Linie A-A in Fig. 1
Fig. 4 eine weitere Ausführungsform des Massagegeräts nach der Erfindung im Aufriß, wobei die Abdeckung nicht gezeichnet ist,
Fig. 5 eine Seitenansicht von Fig. 4 im Schnitt,
Fig. 6 und 7 eine Ausbildung des Schutzgehäuses für einen Bürstenkörper in drei Ansichten,
Fig. 8 eine weitere Ausführungsform für die Ausbildung der Wandhalterung in einer Draufsicht.
Fig. 9 eine Draufsicht auf die Halterungsscheibe,
Fig. 10 einen Schnitt nach der Linie A-A in Fig. 9,
Fig. 11 einen Schnitt durch die in die Halterungsscheibe eingesetzten Tüllen,
Fig. 12 einen Schnitt durch einen Bürstenkörper,
Fig. 13 einen Schnitt durch eine weitere Ausführungsform einer derartigen Bürste und
Fig. 14 einen Grundriß von Fig. 13,

Das in den Figuren 1 bis 3 dargestellte Massagegerät besitzt eine senkrecht angeordnete Führungssäule 1, vorzugsweise aus einem Vierkantrohr, wobei diese Säule 1 oben und unten mit Hilfe von Klemmbacken 2 an einer Halterung 3 aufgehängt ist, die an der Wand befestigt wird. Seitlich an der Führungssäule 1 befinden sich Zahnstangen 4, in die Ritzel 5 eingreifen, an deren Wellen 6 Bürsten 7 angeordnet sind. Zur Halterung und Lagerung der Ritzel 5 in Verbindung mit den Wellen 6 und den Bürsten 7 dient ein Gehäuse 8, das vorteilhaft in der Mitte geteilt ist und zwar in Richtung der Zahnstangen 4 verlaufend, wobei die beiden Hälften des Gehäuses 8 auf der Führungssäule 1 gleiten. Die Kolbenstange 9 des Zylinder/Kolbenaggregates 10 mit Kolben 10' besitzt an ihrem oberen Ende eine Quertraverse 11, wobei an dieser Traverse 11 Verbindungsstangen 12 angeordnet sind, die an ihrem gegenüberliegenden Ende an den Gehäusehälften 8 befestigt sind. Weiterhin ist sowohl oben als auch unten an der Führungssäule eine Befestigungsplatte 13 angeordnet. Hier befinden sich auch Anschlußplatten 14 für das Druckmittel, wobei auf der oberen Platte 13 ein Steuerventil 15 befestigt ist, an dem verschiedene Anschlußleitungen 16 angebracht sind. Weiterhin ist das Ventil 15 mit Schaltstiften 17 versehen, die mit Anschlägen 18 zusammenwirken, wobei ein Anschlag 18 an dem Gehäuse 8 und ein weiterer Anschlag 18 an der Traverse 11 befestigt ist.

Bei der weiteren, in den Fig. 4 und 5 dargestellten Ausführungsform des Massagegeräts sind die gleichen Teile mit den gleichen Bezugszeichen versehen wie bei der Ausführungsform nach den Fig. 1 bis 3. Abweichend von der Ausführungsform nach den Fig. 1 bis 3 erfolgt der Antrieb des Gehäuses 8 über ein Zugseil 24, das am Kolben 10' befestigt ist. Das Zugseil 24 wird einmal über eine obere Seilrolle 25 zum Gehäuse 8 geführt und zum anderen über eine untere Seilrolle 26 zum Gehäuse 8. Zur Führung des Gehäuses 8 dienen die am vorderen Rand angebrachten Zahnstangen 4 (Fig. 5), wobei die Befestigung der Zugseilenden am Gehäuse 8 vor den Zahnstangen 4 liegt. Die Befestigung der Zugseilenden am Kolben 10' erfolgt an einem Haltenippel 30 mit einer eingesetzten Verschraubung 31, wobei zwischen dem Haltenippel 30 und der Verschraubung 31 eine Nachlauffeder 32 angeordnet ist. Zum Abdichten des Seils am Kolben selbst sind Abdichtungen 33 vorgesehen. Weitere Abdichtungen 34 für das Seil 24 beim Herausführen aus dem Zylinder 10 sind an der oberen und unteren Befestigungsplatte 13 vorgesehen.

Zur Führung des Gehäuses 8 sind seitlich Führungsbänder 27 begestigt, die über obere und untere Bandrolle 28 bzw. 29 geführt sind, wobei die Seilrollen 25, 26 und die Bandrollen 28, 29 jeweils an den Befestigungsplatten 13 angeordnet sind.

Wie die Fig. 6 und 7 zeigen und wie in Fig. 2 angedeutet, läuft die Bürste 7 in einem Schutzgehäuse 19, wobei lediglich die Borsten der Bürste 7 herausragen, wobei an der Rückseite dieser Abdeckung ein Ansatz 20 angebracht ist, der in einer Gehäuseabdeckung 21 bzw. einem darin vorgesehenen Schlitz geführt ist. Dieses Schutzgehäuse kann als eine Art Brause ausgebildet sein, so daß neben der eigentlichen Massagewirkung durch die Bürsten 7 auch noch ein Abbrausen vorgenommen werden kann, wobei man dieses Schutzgehäuse 19 an die Abwasserleitung des Zylinder/Kolbenaggregates 10 anschließen kann, so daß das hierüber abgegebene Wasser sinnvoll genutzt werden kann.

In Fig. 8 ist eine weitere Möglichkeit für die Befestigung des Gerätes an der Wand vorgesehen, wobei dadurch eine besonders dichte Anbringung gewährleistet ist, indem ein U-förmiger Halter 22 an der Wand befestigt wird, der mit nach innen greifenden Haken 23 versehen ist, der in die Halter 2 eingreift.

Sobald der Zulauf zu dem Zylinder- /Kolbenaggregat 10 für das Druckmittel geöffnet ist, strömt dieses von einer Seite her ein und bewegt das Bürstenaggregat in die eine Endstellung, wobei durch Umschalten am Ventil 15 das Druckmittel von der anderen Seite her einströmt und sich das Bürstenaggregat in der entgegengesetzten Richtung bewegt, wobei sich jeweils die Bürsten 7 gegeneinander drehen.

Die in den Fig. 9 und 10 dargestellte Halterungsscheibe 35 wird mit ihrer mittig angeordneten Nabe 36 auf eine Antriebswelle 6 aufgesteckt. Damit die Scheibe 35 verdrehsicher auf der Welle 6 gehaltert werden kann, befindet sich beispielsweise eine quer verlaufende Nut 37, die wie ein entsprechender Stift auf der Welle 6 eingreift. Weiterhin befinden sich in der Scheibe 35 eine Anzahl von Bohrungen 38, die in ihrer Mitte verengt sind, so daß entsprechend gestaltete Tülle 39, die mit Nuten 40 versehen sind, gehaltert werden. Diese Tüllen 39 bestehen aus einem elastischen Material, wobei Öffnungen 41 eingearbeitet sind.

In Fig. 12 ist der Bürstenkörper 7 dargestellt, der an die Halterungsscheibe 35 angepaßt ist, wobei eine Ausnehmung 42 zur Aufnahme der Nabe 36 vorhanden ist. Mit der Rückseite 43 wird dieser Bürstenkörper 7 dann auf die Halterungsscheibe 35 aufgesteckt, wobei entsprechend der Anordnung der Tüllen 39 Nippel 44 an der Rückseite des Bürstenkörpers 7 angebracht sind, die in die Öffnungen 41 einsteckbar sind. Weiterhin wird der Bürstenkörper 7 mit seinem ringförmigen äußeren Wulst 45 über den Rand 46 der Halterungsscheibe 35 gesteckt. Die Nippel 44 sind in ihrem Durchmesser etwas größer als die entsprechenden Bohrungen 41 in den Tüllen 39, so daß eine gute Halterung gewährleiset ist.

Die Fig. 13 und 14 zeigen die Ausführungsform einer besonderen Massagebürste, wobei außen ringförmig Borsten 47 angeordnet sind und innerhalb schräg nach außen gerichtete Stäbe 48 vorgesehen sind, die an ihren Enden Verdickungen 49 besitzen.

## Patentansprüche

1. Massagegerät mit einem Bürstenaggregat, das an einer senkrechten Führungssäule (1) mit Hilfe eines druckmittelbetriebenen Zylinder/Kolbenaggregates (10) heb- und senkbar geführt ist, und das mindestens eine rotierende Bürste aufweist, die an einer Welle (6) mit Ritzel (5) angeordnet ist, und die an einer Zahnstange (4) abrollend in Drehung versetzbar ist, wobei der Kolben (10) des Zylinders durch ein Steuerventil (15) vom Druckmittel wechselweise beaufschlagbar ist, dadurch gekennzeichnet,
a) daß das Bürstenaggregat zwei Bürsten (7) aufweist, die in einem Gehäuse (8) gelagert sind und von denen jede an einer ihr zugeordneten Welle (6) mit Ritzel (5) angeordnet ist,
b) daß jedes der zwei Ritzel (5) in eine ihm zugeordnete seitlich an der Führungssäule (1) angebrachten Zahnstange (4) so eingreift, daß die Bürsten (7) gegensinnig zueinander angetrieben sind.
c) und daß das Gehäuse (8) die Führungssäule (1) umschließt.

2. Massagegerät nach Anspruch 1, dadurch gekennzeichnet, daß der an einer Kolbenstange (9) angeordnete Kolben an einer Quertraverse (11) befestigt ist, die mit Hilfe von Verbindungsstangen (12) mit dem Gehäuse (8) verbunden ist.

3. Massagegerät nach Anspruch 1, dadurch gekennzeichnet, daß der Kolben (10') mit Hilfe eines Zugseiles (24), das über eine obere und untere Seilrolle (25, 26) geführt ist, mit dem Gehäuse (8) verbunden ist, wobei an beiden Seiten des Gehäuses (8) Führungsbänder (27) angeordnet sind.

4. Massagegerät nach Anspruch 1 bis 3, dadurch gekennzeichnet, daß an der Quertraverse (11) und dem Gehäuse (8) Anschläge (18) zum Umsteuern des Ventils (15) vorgesehen sind.

5. Massagegerät nach Anspruch 1 bis 4, dadurch gekennzeichnet, daß in einer Gehäuseabdeckung (21) entsprechend dem Verschiebeweg Schlitze für den Durchtritt der Bürsten (7) vorgesehen sind und die Bürstenkörper in Schutzgehäusen (19) angeordnet sind, die einen im Schlitz geführten Ansatz (20) aufweisen.

6. Massagegerät nach Anspruch 1 bis 5, dadurch gekennzeichnet, daß die Führungssäule (1) an einer Wandhalterung (3, 22) höhenverstellbar angordnet ist.

7. Massagegerät nach Anspruch 1 bis 6, dadurch gekennzeichnet, daß auf der Bürstenantriebswelle (6) eine Halterungsscheibe (35) befestigt ist, auf die der Bürstenkörper (7) aufsteckbar ist, wobei die Halerungsscheibe (35) eine Anzahl von Bohrungen (38) aufweist, in die Tüllen (39) aus elastischem Material eingesetzt sind und daß an der Rückseite (43) des Bürstenkörpers (7) in die Tüllen (39) einsteckbare Nippel (44) angebracht sind.

8. Massagegerät nach Anspruch 1 bis 7, dadurch gekennzeichnet, daß der Bürstenkörper (7) einen ringförmigen Wulst (45) aufweist, der über den Rand (46) der Halterungsscheibe (35) gesteckt ist.

9. Massagerät nach Anspruch 1 bis 8, dadurch gekennzeichnet, daß die Halterungsscheibe (35) eine Wellenaufstecknabe (36) besitzt, wobei in dem Bürstenkörper (7) eine entsprechende Ausnehmung (42) vorgesehen ist.

10. Massagegerät nach Anspruch 1 bis 9, dadurch gekennzeichnet, daß an dem Bürstenkörper (7) igelförmig angeordnete Stäbe (48) befestigt sind.

## Claims

1. A massage-unit comprising a brush assembly adapted to be moved up and down on a vertical guide-column (1) by means of a hydraulically operated cylinder/piston unit (10) and which has at least one rotating brush, which is mounted on a shaft (6) with pinion (5) and rolling down on a toothed rack (4) can be caused to rotate, the piston (10) of the cylinder being adapted to be acted upon alternately by a pressure-medium through a control-valve (15), characterized in
a) that the brush assembly comprises two brushes (7) which are mounted in a housing (8) and that each of these brushes is arranged on its allied shaft (6) with pinion (5),
b) that each of the two pinions (5) engage in an allied toothed rack (4) laterally mounted to the guide-column (1) in such a way that the brushes (7) are driven in opposite directions,
c) and that the housing (8) surrounds the guide-column (1).

2. A massage-unit according to claim 1, characterized in that the piston, arranged upon a piston-rod (9) is secured to a cross-member (11) which is connected to the housing (8) by connecting rods (12).

3. A massage-unit according to claim 1, characterized in that the piston (10') is connected to the housing (8) by means of a cable (24) running over an upper and a lower roller (25, 26), guide-belts (27) being arranged on each side of the housing (8).

4. A massage-unit according to claims 1 to 3, characterized in that stops (18) are provided on cross-member (11) and housing (8), for the purpose of reversing the valve (15).

5. A massage-unit according to claims 1 to 4, characterized in that slots, through which the brushes (7) pass, are provided in a housing-cover

(21) corresponding to the path of travel, the brush-elements being arranged in protective housings (19) comprising a projection (20) guided in the slot.

6. A massage-unit according to claims 1 to 5, characterized in that the guide-column (1) is arranged on a wall-mounting (3, 22) and is adjustable in height.

7. A massage-unit according to claims 1 to 6, characterized in that a mounting disc (35) is secured to the brush drive-shaft (6) onto which the brush element (7) can be pushed, the mounting disc (35) comprising a number of holes

(38) into which bushings (39), made of a resilient material, are inserted, and in that nipples (44), adapted to be pushed into the bushings (39), are fitted to the rear (43) of the brush-element (7).

8. A massage-unit according to claims 1 to 7, characterized in that the brush-element (7) comprises an annular bed (45) which is pushed over the edge (46) of the mounting disc (35).

9. A massage-unit according to claims 1 to 8, characterized in that the mounting disc (35) has a hub (36) for the accomodation of a shaft, a corresponding recess (42) being provided in the brush-element (7).

10. A massage-unit according to claims 1 to 9, characterized in that rods (48) in porcupine arrangement, are secured to the brush element (7).

## Revendications

1. Appareil de massage avec un groupe de brosses qui est guidé en montée et en descente sur une colonne de guidage verticale (1) à l'aide d'un système de cylindre/piston (10) fonctionnant avec un fluide sous pression et présente au moins une brosse rotative montée sur un arbre (6) avec un pignon (5) et pouvant être mise en rotation en roulant sur une crémaillère (4), le piston (10) du cylindre étant alimenté alternativement en fluide sous pression par une vanne-pilote (15),
caractérisé en ce
a) que le groupe de brosses comprend deux brosses (7) qui sont placées dans un boîtier (8) et dont chacune est montée sur un arbre (6) associé avec pignon (5);
b) que chacun des deux pignons (5) s'engrène dans une crémaillère (4) qui lui est associée et qui est disposée latéralement sur la colonne de guidage (1) de telle façon que les brosses (7) sont entraînées en sens inverse l'une par rapport à l'autre;
c) et que le boîtier (8) entoure la colonne de guidage (1).

2. Appareil de massage selon la revendication 1, caractérisé en ce que le piston disposé sur une tige de piston (9) est monté sur une traverse (11) qui est raccordée au boîtier (8) par l'intermédiaire de barres de raccordement (12).

3. Appareil de massage selon la revendication 1, caractérisé en ce que le piston (10') est relié au boîtier (8) à l'aide d'un câble tracteur (24) qui passe par une poulie supérieure et inférieure (25, 26), des bandes de guidage (27) étant disposées des deux côtés du boîtier (8).

4. Appareil de massage selon l'une quelconque des revendications 1 à 3, caractérisé en ce que des butées (18) pour l'inversion de la vanne-pilote (15) sont prévues sur la traverse (11) et le boîtier (8).

5. Appareil de massage selon l'une quelconque des revendications 1 à 4, caractérisé en ce qu'un recouvrement du boîtier (21) présente des fentes pour le passage des brosses (7), conformément au parcours de déplacement, et que les corps des brosses sont disposés dans des carters de protection (19) qui présentent un rebord (20) guidé dans la fente.

6. Appareil de massage selon l'une quelconque des revendications 1 à 5, caractérisé en ce que la colonne de guidage (1) peut être réglée en hauteur dans un support mural (3, 22).

7. Appareil de massage selon l'une quelconque des revendications 1 à 6, caractérisé en ce que l'arbre moteur (6) pour l'entraînement des brosses porte un disque de fixation (35) sur lequel peut être emmanché le corps de brosse (7), le disque de fixation (35) présentant une pluralité d'alésages (38) dans lesquels peuvent être insérées des douilles (39) en matière élastique, et que la face arrière (43) du corps de brosse (7) comporte des mamelons (44) pouvant être engagés dans les douilles (39).

8. Appareil de massage selon l'une quelconque des vendications 1 à 7, caractérisé en ce que le corps de brosse (7) présente un bourrelet annulaire (45) qui est engagé sur le bord (46) du disque de fixation (35).

9. Appareil de massage selon l'une quelconque des vendications 1 à 8, caractérisé en ce que le disque de fixation (35) comprend un moyeu d'arbre à emboîtement (36), un évidement (42) correspondant étant prévu dans le corps de brosse (7).

10. Appareil de massage selon l'une quelconque des revendications 1 à 9, caractérisé en ce que des tiges (48) disposées en forme de hérisson sont fixées sur le corps de brosse (7).
